# EUROPÄISCHE PATENTSCHRIFT

(11) **EP 1 447 557 B1**
(45) Veröffentlichungstag und Bekanntmachung des Hinweises auf die Patenterteilung: **26.09.2007**
(21) Anmeldenummer: 04001166.0
(22) Anmeldetag: 21.01.2004
(51) Int. Cl.: F02M 51/06, F02M 61/08, F02M 61/10, F02M 61/16

(54) **Brennstoffeinspritzventil**
Fuel injector
Injecteur de carburant

(30) Priorität: 14.02.2003 DE 10306327
(43) Veröffentlichungstag der Anmeldung: 18.08.2004
(73) Patentinhaber: ROBERT BOSCH GMBH, 70442 Stuttgart (DE)
(72) Erfinder: Boecking, Friedrich, 70499 Stuttgart (DE)
(74) Vertreter: Körfer, Thomas

(56) Entgegenhaltungen:
- WO-A-02/086983
- WO-A-02/101228
- DE-A- 19 714 486
- DE-A- 19 950 760
- US-A- 5 361 053
- US-A1- 2003 015 939

## Beschreibung

### Stand der Technik

Die Erfindung geht aus von einem Brennstoffeinspritzventil nach der Gattung des Hauptanspruchs.

Beispielsweise ist aus der DE 199 50 760 A1 ein Brennstoffeinspritzventil mit einem Aktor und einer Ventilnadel, welche an ihrem abspritzseitigen Ende einen Ventilschließkörper aufweist, der mit einer Ventilsitzfläche zu einem Dichtsitz zusammenwirkt, und einer hydraulisch arbeitenden Hubübersetzungseinrichtung bekannt, wobei die Hubübersetzungseinrichtung zwischen Aktor und Ventilnadel angeordnet ist.

Nachteilig bei dem aus der obengenannten Druckschriften bekannten Brennstoffeinspritzventil ist insbesondere, daß hydraulisch arbeitende Hubübersetzungseinrichtungen unter hohen Temperaturen, bzw. unter dem Einfluß starker Temperaturschwankungen, nur unzureichend genau und zuverlässig arbeiten. So neigen Hydraulikmedien unter dem Einfluß hoher Temperaturen verstärkt zur Bildung von Dampfblasen, insbesondere im Bereich von Drosselstellen. Außerdem sind Hydraulikmedien selbst mit einem relativ großen Wärmeausdehnungskoeffizienten behaftet, welche durch aufwendige weitere Ausgleichsvorrichtungen kompensiert werden müssen und unterliegen einer alterungsabhängigen Veränderung ihrer hydraulischen Eigenschaften.

Die Abdichtung des Hydraulikmediums, insbesondere die Trennung von Brennstoff und Hydraulikmedium, erfordert aufwendige bauliche Maßnahmen, erhöht das Bauvolumen und vermindert die Lebensdauer des Brennstoffeinspritzventils.

Die Nutzung von Brennstoff als Hydraulikmedium schränkt insbesondere die Möglichkeit zur Optimierung des Hydraulikmediums hinsichtlich gleichbleibender hydraulischer Eigenschaften über ein großes Temperaturband stark ein.

Die DE 197 14 486 A1 offenbart eine Vorrichtung zum Übertragen einer Auslenkung eines Aktors. Insbesondere handelt es sich um einen mechanischen Übersetzer, mit dem über eine entsprechende Anordnung zweier zueinander geneigter Arbeitsflächen und einem dazwischen angeordneten beweglichen mechanischen Element die Auslenkung eines piezoelektrischen Aktors übertragen oder übersetzt wird.

### Vorteile der Erfindung

Das erfindungsgemäße Brennstoffeinspritzventil mit den kennzeichnenden Merkmalen des Hauptanspruchs hat demgegenüber den Vorteil, daß die mechanisch arbeitende Hubübersetzungseinrichtung auch unter hohen Temperaturen, bzw. unter dem Einfluß starker Temperaturschwankungen, genau und zuverlässig arbeitet, da die mechanischen Bauelemente der mechanisch arbeitenden Hubübersetzungseinrichtung keine wesentlichen Änderungen ihrer Eigenschaften unter hohen Temperaturen aufweisen. Außerdem ist die Baulänge des Aktors reduziert.

Bei dem erfindungsgemäßen Brennstoffeinspritzventil sind die Ventilnadelkopf-Fase und die Aktorkopf-Fase in mehrere Teile unterteilt, wobei jeder Teil zur Mittelachse des Brennstoffeinspritzventils mit gleichem Winkel ausgerichtet ist. Dadurch ist es möglich, die Kugelkörper gegen ein Verschieben entlang einer Kreisbahn um die Mittelachse des Brennstoffeinspritzventils zu sichern und eine gleichmäßige Verteilung der Kugelkörper zwischen der Aktorkopf-Fase und der Ventilnadelkopf-Fase auch während des Betriebs des Brennstoffeinspritzventils sicherzustellen.

Durch die in den Unteransprüchen aufgeführten Maßnahmen sind vorteilhafte Weiterentwicklungen des im Hauptanspruch angegebenen Brennstoffeinspritzventils möglich.

Von Vorteil ist es außerdem, den Ventilnadelkopf, das Lager und/oder die Kugelkörper zumindest teilweise aus Metall, insbesondere aus Stahl, zu fertigen. Dadurch ist es möglich das Brennstoffeinspritzventil, insbesondere die Hubübersetzungseinrichtung, einfach und kostengünstig zu fertigen.

Die Verschleißanfälligkeit des Brennstoffeinspritzventils, insbesondere der Hubübersetzungseinrichtung, läßt sich vorteilhafterweise dadurch verringern, daß die Aktorkopf-Fase, die Ventilnadelkopf-Fase und die den Kugelkörpern zugewandte Fläche des Lagers gehärtet sind.

In einer weiteren Weiterbildung des erfindungsgemäßen Brennstoffeinspritzventils sind der Aktorkopf und der Ventilnadelkopf kolbenförmig mit einer kreisrunden Grundfläche ausgeführt. Die beiden Bauteile lassen sich so kostengünstig, beispielsweise aus vorgefertigten Halbzeugen, fertigen.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: eine schematische axiale Schnittdarstellung durch ein Ausführungsbeispiel eines erfindungsgemäßen Brennstoffeinspritzventils und
- Fig. 2: eine ausschnittsweise schematische Darstellung des Ausführungsbeispiels eines erfindungsgemäßen Brennstoffeinspritzventils im Bereich der Hubübersetzungseinrichtung.

### Beschreibung des Ausführungsbeispiels

Nachfolgend wird ein Ausführungsbeispiel der Erfindung beispielhaft beschrieben. Übereinstimmende Bauteile sind dabei in den Figuren mit übereinstimmenden Bezugszeichen versehen.

Ein in Fig. 1 in einer axialen Schnittdarstellung dargestelltes erstes Ausführungsbeispiel eines erfindungsgemäßen Brennstoffeinspritzventils 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

In einem hohlzylinderförmigen Gehäuse 2 ist eine Ausgleichseinrichtung 5, ein Aktor 4 mit einem diesen radial umgebenden spiralförmigen Federelement 6, eine Ventilnadel 3, eine Membran 8, eine Vorspannfeder 9 und eine Hubübersetzungseinrichtung 14 angeordnet.

Der kolbenförmige Aktor 4, der vorzugsweise aus nicht näher dargestellten, scheibenförmigen piezoelektrischen oder magnetostriktiven Elementen aufgebaut ist, ist zwischen der Ventilnadel 3 und der Ausgleichseinrichtung 5 angeordnet. Die Ausgleichseinrichtung 5 dient zum Ausgleich von thermisch bedingten Längenänderungen des Aktors 4 und arbeitet wenigstens zum Teil hydraulisch.

Das abspritzferne Ende des Aktors 4 liegt auf der ihm zugewandten, planen Seite der Ausgleichseinrichtung 5 auf, wobei die dabei gegenüberliegende, kugelsegmentförmige Seite der Ausgleichseinrichtung 5 in ein am abspritzfernen Ende des Gehäuses 2 angeordnetes Lager 7 eingreift. In dem durch eine sphärische Ausnehmungen gebildeten Lager 7 kann die kugelsegmentförmige Seite der Ausgleichseinrichtung 5 gleiten.

Zwischen Aktor 4 und Ventilnadel 3 ist die Hubübersetzungseinrichtung 14, welche aus einem dem Aktor 4 zugeordneten Aktorkopf 16, einem der Ventilnadel 3 zugeordneten Ventilnadelkopf 18, einem Lager 20 und mehreren Kugelkörpern 15 besteht, angeordnet. Die Ausgleichseinrichtung 5, der Aktor 4, der Aktorkopf 16, der Ventilnadelkopf 18, das Lager 20 und die Ventilnadel 3 sind koaxial zueinander angeordnet, wobei die gemeinsame Achse sich mit einer Mittelachse 21 des Brennstoffeinspritzventils 1 deckt.

Der Aktorkopf 16 und der Ventilnadelkopf 18 sind jeweils zylinderförmig und weisen auf den ihnen zugewandten Seiten umfänglich eine Aktorkopf-Fase 17 bzw. eine Ventilnadelkopf-Fase 19 auf. Der Aktorkopf 16 und der Ventilnadelkopf 18 sind über die Kugelkörper 15, welche in ständigem Kontakt mit den beiden Fasen 17,19 stehen, beabstandet. In radialer Richtung stehen die Kugelkörper 15 in ständigem Kontakt mit dem Lager 20, welches ringförmig ist und dessen Innendurchmesser sich in Hubrichtung, d. h. in Abspritzrichtung, verjüngt.

Abspritzseitig des Ventilnadelkopfs 18 ist die Ventilnadel 3 mit ihrem abspritzfernen Ende mit dem Ventilnadelkopf 18 beispielsweise durch nicht dargestellte Schweißnähte gefügt.

In diesem Ausführungsbeispiel durchgreift die Ventilnadel 3 das abspritzseitige Ende des Gehäuses 2 und die wellbalgförmig ausgebildete und z. B. aus Stahl bestehende Membran 8. Im gezeigten Ausführungsbeispiel ist die Membran 8 stoffschlüssig durch Laserschweißen mit ihrem abspritzfernen Ende am Gehäuse 2 und mit ihrem abspritznahen Ende an der Ventilnadel 3 hermetisch dicht gefügt.

Abspritzseitig des Gehäuses 2 ist ein Ventilsitzkörper 12 angeordnet, welcher koaxial zur Mittelachse 21 angeordnet ist, und von einem Ventilschließkörper 10, welcher an dem abspritzseitigen Ende der Ventilnadel 3 ausgebildet ist, an einer Abspritzöffnung 13 durchgriffen wird. An dem Ventilsitzkörper 12 ist eine Ventilsitzfläche 11 ausgebildet, die mit dem Ventilschließkörper 10 zu einem Dichtsitz zusammengewirkt.

Die Membran 8 dichtete insbesondere die Hubübersetzungseinrichtung 14 und den Aktor 4 von Brennstoff ab, welcher über einen Brennstoffkanal 22, der im Gehäuse 2 und im Ventilsitzkörper 12 verläuft, abspritzseitig im Ventilsitzkörper 12 zufließt.

Wird dem piezoelektrischen Aktor 4 über ein nicht dargestelltes, elektronisches Steuergerät und einen Steckkontakt eine elektrische Erregungsspannung zugeführt, dehnen sich die nicht näher dargestellten scheibenförmigen piezoelektrischen Elemente des Aktor 4 entgegen der Vorspannung des Federelements 6 und der Vorspannfeder 9, welche spiralförmig um die Ventilnadel 3 verläuft und sich am abspritzseitigen Teil des Gehäuses 2 und am Ventilnadelkopf 18 abstürzt, aus und bewegen den Aktorkopf 16 in Hubrichtung. Durch die Hubbewegung werden die gleichmäßig entlang den Fasen 17,19 angeordneten Kugelkörper 15 ebenfalls in Hubrichtung bewegt.

Da die Kugelkörper 15 sich in ständiger Anlage mit dem Innenumfang des sich in Hubrichtung verjüngenden Lagers 20 befinden, werden die Kugelkörper 15 gleichzeitig zur Mittelachse 21 hin verschoben, wobei die Kugelkörper 15 auf der Aktorkopf-Fase 17, der Ventilnadelkopf-Fase 19 und dem Lager 20 gleiten und/oder rollen. Da die kleinsten von der Aktorkopf-Fase 17 und der Ventilnadelkopf-Fase 19 zur Mittelachse 21 hin gebildeten Winkel in diesem Ausführungsbeispiel übereinstimmen, erfolgt eine Übersetzung eines Aktorhubs auf einen größeren Ventilnadelhub, der durch den Winkel zwischen Innenumfang des Lagers 20 und Mittelachse 21 bestimmt ist. Durch den Ventilnadelhub hebt der Ventilschließkörper 10 von der Ventilsitzfläche 11 ab und Brennstoff wird in bekannter Weise über die Abspritzöffnung 13 abgespritzt. Fig. 2 zeigt eine ausschnittsweise vergrößerte, schematische Darstellung des Ausführungsbeispiels aus Fig.1 eines erfindungsgemäßen Brennstoffeinspritzventils 1 im Bereich der Hubübersetzungseinrichtung 14 bei geschlossenem Brennstoffeinspritzventil 1 und nicht erregtem Aktor 4. Die beiden sich zugewandten Seiten von Ventilnadelkopf 18 und Aktorkopf 16 berühren sich nicht und die jeweils kleinsten Winkel zur Mittelachse 21 von Aktorkopf-Fase 17 und Ventilnadelkopf-Fase 19 sind gleich. Der Innenumfang des Lagers 20 verjüngt sich in Hubrichtung. Das Übersetzungsverhältnis der Hubübersetzungseinrichtung 14 läßt sich durch die Winkel von Aktorkopf-Fase 17 und Ventilnadelkopf-Fase 19, sowie den Winkel, welcher der Innenumfang des Lagers 20 zur Mittelachse 21 einnimmt, einstellen.

### Bezugszeichenliste

- 1: Brennstoffeinspritzventil
- 2: Gehäuse
- 3: Ventilnadel
- 4: Aktor
- 5: Ausgleichseinrichtung
- 6: Federelement
- 7: Lagerschale
- 8: Membran
- 9: Vorspannfeder
- 10: Ventilschließkörper
- 11: Ventilsitzfläche
- 12: Ventilsitzkörper
- 13: Abspritzöffnung
- 14: Hubübersetzungseinrichtung
- 15: Kugelkörper
- 16: Aktorkopf
- 17: Aktorkopf-Fase
- 18: Ventilnadelkopf
- 19: Ventilnadelkopf-Fase
- 20: Lager
- 21: Mittelachse
- 22: Brennstoffkanal

## Patentansprüche

1. Brennstoffeinspritzventil (1), insbesondere zum direkten Einspritzen von Brennstoff in einen Brennraum einer Brennkraftmaschine, mit einem piezoelektrischen, magnetostriktiven oder elektrostriktiven Aktor (4), einer mit dem Aktor (4) in Wirkverbindung stehenden Ventilnadel (3), die an einem abspritzseitigen Ende einen Ventilschließkörper (10) aufweist, der mit einer Ventilsitzfläche (11), die an einem Ventilsitzkörper (12) ausgebildet ist, zu einem Dichtsitz zusammenwirkt, zumindest einer in dem Ventilsitzkörper (12) vorgesehenen Abspritzöffnung (13) und einer Hubübersetzungseinrichtung (14), welche einen Aktorhub in einen größeren Ventilnadelhub umsetzt,
wobei die Hubübersetzungseinrichtung (14) einen dem Aktor (4) zugeordneten Aktorkopf (16) und einen der Ventilnadel (3) zugeordneten Ventilnadelkopf (18) aufweist, welche an den sich zugewandten Seiten umfänglich eine Aktorkopf-Fase (17) bzw. eine Ventilnadelkopf-Fase (19) aufweisen, wobei diese unter Zwischenlage von Kugelkörpern (15) in Wirkverbindung stehen, und die Kugelkörper (15) sich in radialer Richtung mit einem sich in Hubrichtung verjüngenden Lager (20) in ständiger Anlage befinden,
**dadurch gekennzeichnet,**
**dass** die Ventilnadelkopf-Fase (19) in mehrere Teile mit gleichen Winkeln unterteilt ist und die Aktorkopf-Fase (17) in mehrere Teile mit gleichen Winkeln unterteilt ist,
wobei die kleinsten von der Aktorkopf-Fase (17) und der Ventilnadelkopf-Fase (19) zu einer Mittelachse (21) des Brennstoffeinspritzventils (1) hin gebildeten Winkel übereinstimmen .

2. Brennstoffeinspritzventil nach Anspruch 1,
**dadurch gekennzeichnet,**
**dass** der Ventilnadelkopf (18), der Aktorkopf (16), das Lager (20) und/oder die Kugelkörper (15) zumindest teilweise aus Metall, insbesondere aus Stahl, bestehen.

3. Brennstoffeinspritzventil nach Anspruch 1 oder 2,
**dadurch gekennzeichnet,**
**dass** die Aktorkopf-Fase (17), die Ventilnadelkopf-Fase (19) und/oder die den Kugelkörpern (15) zugewandte Fläche des Lagers (20) gehärtet sind.

4. Brennstoffeinspritzventil nach einem der vorangegangenen Ansprüche,
**dadurch gekennzeichnet,**
**dass** der Ventilnadelkopf (18) und der Aktorkopf (16) kolbenförmig mit kreisrunder Grundfläche ausgebildet sind.

## Claims

1. Fuel injection valve (1), in particular for the direct injection of fuel into a combustion space of an internal combustion engine, with a piezoelectric, magnetostrictive or electrostrictive actuator (4), with a valve needle (3) which is operatively connected to the actuator (4) and which at an injection-side end has a valve-closing body (10) which co-operates with a valve-seat surface (11) formed on a valve-seat body (12), to provide a sealing seat, with at least one injection port (13) provided in the valve-seat body (12) and with a stroke step-up device (14) which converts an actuator stroke into a greater valve-needle stroke, the stroke step-up device (14) having an actuator head (16) assigned to the actuator (4) and a valve-needle head (18) assigned to the valve needle (3), which heads have circumferentially, on the sides facing one another, an actuator-head chamfer (17) and a valve-needle head chamfer (19) respectively, these being operatively connected by spherical bodies (15) being interposed, and the spherical bodies (15) being in constant bearing contact in the radial direction with a bearing (20) tapering in the stroke direction, **characterized in that** the valve-needle head chamfer (19) is subdivided into a plurality of parts having identical angles, and the actuator-head chamfer (17) is subdivided into a plurality of parts having identical angles, the smallest angles formed by the actuator-head chamfer (17) and the valve-needle head chamfer (19) with respect to a mid-axis (21) of the fuel injection valve (1) being coincidental with one another.

2. Fuel injection valve according to Claim 1,
**characterized in that** the valve-needle head (18), the actuator head (16), the bearing (20) and/or the spherical bodies (15) consist at least partially of metal, in particular of steel.

3. Fuel injection valve according to Claim 1 or 2, **characterized in that** the actuator-head chamfer (17), the valve-needle head chamfer (19) and/or that surface of the bearing (20) which faces the spherical bodies (15) are hardened.

4. Fuel injection valve according to one of the preceding claims, **characterized in that** the valve-needle head (18) and the actuator head (16) are of piston-shaped design with a circular base.

## Revendications

1. Injecteur de carburant (1), notamment pour l'injection directe de carburant dans la chambre de combustion d'un moteur à combustion comportant un actionneur (4) piézo-électrique, magnétostrictif ou électrostrictif, une aiguille d'injecteur (3) coopérant avec l'actionneur (4), l'extrémité côté éjection de l'aiguille ayant un organe d'obturation de soupape (10) coopérant avec une surface de siège de soupape (11) réalisée sur un corps de siège de soupape (12) pour former un siège d'étanchéité, au moins un orifice d'éjection (13) prévu dans le corps formant siège de soupape (12) et une installation de démultiplication de course (14) qui convertit la course de l'actionneur en une course plus grande de l'aiguille d'injecteur,
l'installation de démultiplication de course (14) comprenant une tête d'actionneur (16) associée à l'actionneur (4) et une tête d'aiguille d'injecteur (18) associée à l'aiguille d'injecteur (3), cette tête ayant sur les côtés tournés vers elle, en périphérie, un congé de tête d'actionneur (17) ou un congé de tête d'aiguille d'injecteur (19),
ces congés coopérant avec interposition d'organes en forme de billes (15) et les organes en forme de billes (15) se trouvent en appui permanent dans la direction radiale avec un palier (20) allant en diminuant dans la direction de la translation,
**caractérisé en ce que**
le congé (19) de la tête d'injecteur est subdivisé en plusieurs parties de même angle et le congé (17) de la tête d'actionneur est subdivisé en plusieurs parties de même angle,
le plus petit des congés parmi le congé de tête d'actionneur (17) et le congé de tête d'aiguille d'injecteur (19) se correspondant suivant un angle formé avec l'axe (21) de l'aiguille d'injecteur (1).

2. Injecteur de carburant selon la revendication 1,
**caractérisé en ce que**
la tête d'aiguille d'injecteur (18), la tête d'actionneur (16), le palier (20) et/ou les organes en forme de billes (15) sont au moins en partie en métal, notamment en acier.

3. Injecteur de carburant selon la revendication 1 ou 2,
**caractérisé en ce que**
le congé de tête d'actionneur (17), le congé de tête d'aiguille d'injecteur (19) et/ou la surface du palier (20) tournée vers les corps en forme de billes (15) ont subi un traitement thermique.

4. Injecteur de carburant selon l'une des revendications précédentes,
**caractérisé en ce que**
la tête d'aiguille d'injecteur (18) et la tête d'actionneur (16) ont une forme de piston avec une surface de base circulaire.
